# EUROPÄISCHE PATENTSCHRIFT

(11) **EP 1 118 708 B1**
(45) Veröffentlichungstag und Bekanntmachung des Hinweises auf die Patenterteilung: **05.04.2006**
(21) Anmeldenummer: 01100235.9
(22) Anmeldetag: 03.01.2001
(51) Int. Cl.: D21H 23/34, D21H 23/56, B05C 11/10, B05C 11/04, B05C 1/08

(54) **Auftragsvorrichtung**
Coating device
Dispositif d'enduction

(30) Priorität: 14.01.2000 DE 10001393
(43) Veröffentlichungstag der Anmeldung: 25.07.2001
(73) Patentinhaber: Voith Paper Patent GmbH, 89522 Heidenheim (DE)
(72) Erfinder: Wozny, Eckard, 89520 Heidenheim (DE); Eberhardt, Bernd, 89522 Oggenhausen (DE)

(56) Entgegenhaltungen:
- EP-A- 0 781 608
- EP-A- 0 846 804
- DE-A- 3 724 374
- DE-A- 4 414 949
- DE-A- 4 432 177
- DE-U- 9 417 321
- US-A- 5 599 393

## Beschreibung

Die Erfindung betrifft eine Vorrichtung zum Auftragen eines flüssigen oder pastösen Auftragsmediums auf einen laufenden Untergrund, wobei der Untergrund bei direktem Auftrag die Oberfläche einer Materialbahn, insbesondere aus Papier oder Karton, und bei indirektem Auftrag die Oberfläche eines Übertragselements, vorzugsweise einer Übertragswalze, ist, welches das Auftragsmedium dann an die Oberfläche der Materialbahn überträgt, wobei die-Auftragsvorrichtung umfasst, eine Funktionseinheit umfasst, welche an einer übergeordneten Tragkonstruktion oder einem an dieser befestigten Teil schwenkbar angelenkt ist.

Derartige Auftragsvorrichtungen mit abschwenkbaren Funktionseinheiten sind beispielsweise aus der DE 44 32 177 A1 und der EP 0 846 804 A1 bekannt, welche beide Freistrahl-Düsenauftragsvorrichtungen offenbaren. Bei diesen beiden Auftragsvorrichtungen ist der Verteilkanal in der übergeordneten Tragkonstruktion bzw. dem an dieser befestigten Teil ausgebildet. Demgemäß dient die Funktionseinheit lediglich zur Begrenzung der Ausgleichskammer sowie zur Anordnung bzw. Ausbildung einer der Düsenlippen der Abgabedüsen dieser Freistrahl-Düsenauftragswerke. Zur Wartung bzw. Reinigung der bekannten Auftragsvorrichtungen wird zunächst die übergeordnete Tragkonstruktion von einer Gegenwalze abgeschwenkt, deren Oberfläche entweder den laufenden Untergrund bildet oder die Materialbahn stützt. Anschließend wird die Funktionseinheit von der übergeordneten Tragkonstruktion oder dem an dieser befestigten Teil abgeschwenkt, um eine Inspektion der Ausgleichskammer zu ermöglichen. Da sich die die Wartung oder Reinigung durchführende Person üblicherweise auf der von der Funktionseinheit abgewandten Seite der Tragkonstruktion befindet, liegen insbesondere für die Sichtprüfung der Übertrittsöffnungen zwischen Verteilkanal und Ausgleichskammer ungünstige Verhäcltnisse vor.

Die letzte Aussage gilt auch für Auftragsvorrichtungen, die in der DE-U-9471321, der US-A-5599393 sowie der EP-A-0781608 beschrieben sind.

Zum weiteren Stand der Technik sei noch auf die DE 44 14 949 A 1 verwiesen, die eine Auftragsvorrichtung mit kurzer Einwirkzeit (SDTA - short dwell time applicator) offenbart, für deren Wartung bzw. Reinigung das oben Gesagte ebenfalls gilt.

Demgegenüber ist es Aufgabe der vorliegenden Erfindung, eine Auftragsvorrichtung bereitzustellen, welche einfacher zu warten bzw. zu reinigen ist.

Diese Aufgabe wird erfindungsgemäß durch eine Auftragsvorrichtung der eingangs genannten Art gelöst, bei weicher der Verteilkanal an der Funktionseinheit vorgesehen ist, die an einer übergeordneten Tragkonstruktion oder einem an der Funktionseinheit befestigtem Teil schwenkbar angelenkt ist. Der Verteilkanal enthält eine Mehrzahl an Übertrittsöffnungen oder Einzeldüsen. Durch diese überraschend einfache Maßnahme wird erreicht, dass die die Übertrittsöffnungen oder Einzeldüsen aufweisende Kammer der Funktionseinheit, und insbesondere die Übertrittsöffnungen oder Einzeldüsen selbst, nach dem Abschwenken der Funktionseinheit von der Tragkonstruktion dem Blick der Bedienungs- bzw. Wartungsperson voll ausgesetzt ist. Somit verläuft die Durchlassrichtung der Übertrittsöffnungen oder der Einzeldüsen im Wesentlichen in Blickrichtung der Wartungsperson, so dass diese in einfacher Weise überprüfen kann, ob eine oder mehrere der Übertrittsöffnungen oder Einzeldüsen verstopft sind. Dies war bei den vorstehend diskutierten Auftragsvorrichtungen des Standes der Technik aufgrund eines lediglich streifenden Blicks auf die Übertrittsöffnungen nicht möglich.

Wenn der Verteilkanal eine längliche, vorzugsweise im Wesentlichen rechteckige, Querschnittsfläche aufweist, so kann die Auftragsvorrichtung aufgrund dieses Bauraum-sparenden Aufbaus des Verteilkanals im Betrieb näher an die Gegenfläche (beispielsweise Oberfläche der Gegenwalze) herangeschwenkt werden, ohne dass hierdurch der Rücklauf von überschüssigem Auftragsmedium zu eng wird. Dies bietet eine größere Freiheit bei der Wahl des Betriebswinkels der erfindungsgemäßen Auftragsvorrichtung.

Wie dies aus dem Stand der Technik an sich bekannt ist, kann unterhalb der Funktionseinheit eine Ablaufrinne, angeordnet sein, in welcher das vom Untergrund ablaufende, überschüssige Auftragsmedium gesammelt und von dort in ein Auftragsmedium-Reservoir zurückgeführt wird. Diese Ablaufrinne hat bei der erfindungsgemäßen Anordnung den weiteren Vorteil, dass sie etwaige Leckageströme aus dem Verteilkanal und der Ausgleichskammer auffangen kann und daher die Gesamtanlage vor Verschmutzung infolge derartiger Leckageströme schützt.

Zur Erhöhung der Betriebssicherheit der erfindungsgemäßen Auftragsvorrichtung wird weiter vorgeschlagen, dass die Funktionseinheit an der übergeordneten Tragkonstruktion oder dem an dieser befestigten Teil verankerbar ist.

Grundsätzlich ist es möglich, dass die Wartungsperson die Funktionseinheit zur Wartung bzw. Reinigung von Hand von der übergeordneten Tragkonstruktion abschwenkt. Die Inspektion der erfindungsgemäßen Auftragsvorrichtung kann jedoch dadurch weiter vereinfacht werden, dass eine Schwenkantriebsvorrichtung vorgesehen ist zum Verschwenken der Funktionseinheit relativ zu der übergeordneten Tragkonstruktion. Die Schwenkantriebsvorrichtung kann bevorzugt an einem der seitlichen Enden der Auftragsvorrichtung angreifen, d.h. auf der Triebseite oder/und der Führerseite der Auftragsvorrichtung. Als Schwenkantriebsvorrichtung kommt beispielsweise ein motorisch antreibbares Spindelhubwerk in Betracht. Zum Schutz der Gegenwalze kann ferner wenigstens ein Endanschlag zur Begrenzung der Schwenkbewegung der Funktionseinheit vorgesehen sein.

Zusätzlich zu der vorstehend angesprochenen Funktionseinheit kann in Weiterbildung der Erfindung an der übergeordneten Tragkonstruktion oder dem an dieser befestigten Teil eine weitere Funktionseinheit angeordnet sein.

Diese weitere Funktionseinheit kann beispielsweise eine Rakeleinrichtung zum Dosieren oder/und Egalisieren der auf den Untergrund aufgebrachten Schicht von Auftragsmedium umfassen, etwa eine Rakelklinge oder einen Rakelstab mit glatter oder profilierter Oberfläche. Ferner kann vorgesehen sein, dass die weitere Funktionseinheit zusammen mit der einen Funktionseinheit die Auftragskammer eines Auftragswerks mit kurzer Einwirkzeit bildet oder dass die weitere Funktionseinheit zusammen mit der einen Funktionseinheit die Abgabedüse eines Freistrahl-Düsenauftragswerks bildet. Schließlich ist es auch möglich, dass die eine Funktionseinheit gegen eine Funktionseinheit austauschbar ist, welche lediglich eine Abdeckung der die Ausgleichskammer begrenzenden Wandungsteile der übergeordneten Tragkonstruktion oder des an dieser befestigten Teils bildet oder welche einen Verteilkanal zum Zuführen von Auftragsmedium und eine Mehrzahl von in Querrichtung des Untergrundes verteilt angeordneten Einzeldüsen zur Abgabe des Auftragsmediums an den Untergrund umfasst.

Gemäß der vorstehenden Diskussion ist es ein weiterer großer Vorteil der erfindungsgemäßen Vorrichtung, dass sie in einfacher Weise schnell umgerüstet werden kann, wobei sie nicht nur zu verschiedenen Arten von Auftragsvorrichtungen umgebaut werden kann, sondern auch zu einer einfachen Rakelvorrichtung.

Die Erfindung wird im Folgenden an Ausführungsbeispielen anhand der beigefügten Zeichnungen näher erläutert werden. Es stellt dar:
- Fig. 1: eine schematische Seitenschnittansicht einer ersten Ausführungsform einer erfindungsgemäßen Auftragsvorrichtung im Betriebszustand;
- Fig. 2: die in Fig. 1 dargestellte Auftragsvorrichtung in Wartungsstellung; und
- Fig.3-5: Ansichten ähnlich Fig. 1 weiterer Vorrichtungen zum Auftragen von Auftragsmedium auf einen laufenden Untergrund bzw. zum Dosieren und/oder Egalisieren einer auf den Untergrund aufgebrachten Schicht von Augtragsmedium.

In Fig. 1 ist eine erfindungsgemäße Auftragsvorrichtung allgemein mit 10a bezeichnet. Sie dient zum Aufbringen einer Schicht 54 von Auftragsmedium 28 auf einen sich in Richtung des Pfeils L bewegenden Untergrund U, beispielsweise eine Materialbahn, insbesondere aus Papier oder Karton.

Die Auftragsvorrichtung 10a ist in dem dargestellten Ausführungsbeispiel als Auftragsvorrichtung mit kurzer Einwirkzeit (SDTA - short dwell time applicator) ausgebildet. Sie umfasst eine erste Funktionseinheit 12a, die an einem Tragbalken 14 mittels eines Scharniers 16 schwenkbar angelenkt ist, und eine zweite Funktionseinheit 18a, die an einem mit dem Tragbalken 14 verbundenen Teil 20 angeordnet ist.

Die erste Funktionseinheit 12a umfasst eine Basisplatte 22a, mittels derer sie über das Scharnier 16 an dem Tragbalken 14 angelenkt ist. Auf der dem Tragbalken 14 abgewandten Seite der Basisplatte 22a ist ein Verteilrohr 24a mit der Basisplatte 22a verbunden, wobei das Verteilrohr 24a und die Basisplatte 22a gemeinsam einen Verteilkanal 26a umgrenzen, durch welchen das Auftragsmedium 28 in Querrichtung Q des Untergrunds U zugeführt wird. Die dem Tragbalken 14 zugewandte Oberfläche 30a der Basisplatte 22a und ein Teil 31 der Oberfläche des Tragbalkens 14 begrenzen gemeinsam eine Ausgleichskammer 32a, die mit dem Verteilkanal 26a über eine Mehrzahl von in Querrichtung Q des Untergrunds U verteilt angeordneten Übertrittsöffnungen 34a in Verbindung steht. Die Ausgleichskammer 32a ist in der Ausführungsform gemäß Fig. 1 nach unten durch einen mit einem Dichtungselement 36a bestückten Dichtungsansatz 38a abgedichtet. An den in Ansicht gemäß Fig. 1 vor bzw. hinter der Zeichenebene angeordneten Seitenrändern der Ausgleichskammer 32a sind entsprechende (nicht dargestellte) Dichtungsanordnungen vorgesehen.

An dem in Fig. 1 oberen Ende der Basisplatte 22a ist ein Aufsatzelement 40a befestigt, welches zusammen mit einer Rakeleinrichtung 42a die Auftragskammer 44a der SDTA-Auftragsvorrichtung 10a begrenzt. Die Rakelvorrichtung 42a, die Teil der zweiten Funktionseinheit 18a ist, umfasst dabei in dem dargestellten Ausführungsbeispiel einen Rakelstab 46a mit glatter oder profilierter Oberfläche, der in einem Rakelbett 48a aufgenommen ist. Das Rakelbett 48a ist über ein Klingenelement 50a und eine grobschematisch als Doppelpfeil angeordnete Stellvorrichtung 52 an dem mit dem Tragbalken 14 verbundenen Teil 20 befestigt. Ferner ist eine weitere Stellvorrichtung 58 zwischen dem am Tragbalken 14 angeordneten Teil 20 und der Rakelvorrichtung 42a vorgesehen, mittels derer die Schichtdicke der Auftragsschicht 54 beeinflusst werden kann, und zwar vorzugsweise sowohl in Längsrichtung (Längsprofilierung) als auch in Querrichtung (Querprofilierung).

In der Auftragskammer 44a wird das Auftragsmedium 28 mit dem sich in Richtung des Pfeils L bewegenden Untergrund U in Verbindung gebracht, d.h. bei direktem Auftrag mit der Oberfläche einer Materialbahn, insbesondere aus Papier oder Karton, bzw. bei indirektem Auftrag mit der Oberfläche eines Übertragselements, insbesondere einer Übertragswalze, welches die auf sie aufgebrachte Schicht 54 von Auftragsmedium 28 dann in Laufrichtung L stromabwärts der Auftragsvorrichtung 10a auf die Materialbahn überträgt.

Ferner ist eine Auffangrinne 56 vorgesehen, welche an dem Tragbalken 14 befestigt ist und dazu dient, mittels der Rakelvorrichtung 42a vom Untergrund U abgerakeltes, überschüssiges Auftragsmedium 28' aufzufangen und in einen (nicht dargestellten) Auftragsmediumvorrat zur erneuten Zufuhr durch den Verteilkanal 26a zurückzuführen.

Um die Abmessungen der Ausgleichskammer 32a im Auftragsbetrieb möglichst konstant halten zu können, sind an der Basisplatte 22a einzelne Abstandshalter 60a vorgesehen, welche zusätzlich über eine Verankerungsvorrichtung 62a, beispielsweise Schraubbolzen, an dem Tragbalken 14 formschlüssig verankert sind, um ein unbeabsichtigtes Abheben der Abstandshalter 60a bzw. Abschwenken der Basisplatte 22a bzw. der gesamten ersten Funktionseinheit 12a vom Tragbalken 14 zuverlässig verhindern zu können.

Nachzutragen ist noch, dass zur Herbeiführung der Schwenkbewegung der ersten Funktionseinheit 12a relativ zum Tragbalken 14 eine in Fig. 2 lediglich grob schematisch angedeutete Stellvorrichtung 64 vorgesehen ist, sowie ein Endanschlag 66, der die Schwenkbewegung der ersten Funktionseinheit 12a begrenzt.

Die vorstehend beschriebene Auftragsvorrichtung 10a ist in mehrfacher Hinsicht vorteilhaft:

Wird beispielsweise zur Durchführung von Reinigungs- bzw. Wartungsarbeiten der Tragbalken 14 vom Untergrund U abgeschwenkt, und nach Lösen der Verankerungseinrichtung 62a die erste Funktionseinheit 1 2a vom Tragbalken 14 abgeschwenkt, wie dies in Fig. 2 dargestellt ist, so werden dem Blick (strichpunktierter Pfeil B) der Bedienungs- bzw. Wartungsperson nicht nur die Ausgleichsraum-Begrenzungsfläche 30a der Basisplatte 22a der ersten Funktionseinheit 12a, sondern vor allem auch die Übertrittsdurchgänge 34a zwischen Verteilkanal 26a und dem Ausgleichsraum 32a in einer Art dargeboten, die es in einfacher Weise ermöglicht, die Übertrittsdurchgänge 34a daraufhin einer Sichtprüfung zu unterziehen, ob einer oder mehrere von ihnen verstopft sind. Dies erleichtert die Reinigung bzw. Wartung der Auftragsvorrichtung 10a erheblich.

Als weiterer Vorteil ist anzuführen, dass etwaig aus dem Verteilkanal 26a oder dem Ausgleichsraum 32a austretendes Leckage-Auftragsmedium wie das abgerakelte überschüssige Auftragsmedium 28' ebenfalls von der Auffangrinne 56 aufgefangen wird. Somit ist eine Verschmutzung der Auftragsvorrichtung 10a bzw. der sie umgebenden Anlagenteile in einfacher Weise zuverlässig vorgebeugt.

Als weiterer Vorteil ist schließlich auch noch anzuführen, dass die erfindungsgemäße Vorrichtung durch Austausch der beiden Funktionseinheiten 12a und 18a in einfacher Weise in eine andere Art von Auftragsvorrichtung bzw. eine andere Art von Vorrichtung zur Behandlung des Untergrunds U umgerüstet werden kann, wie dies nachfolgend am Beispiel der Figuren 3 bis 5 näher erläutert werden wird:

In Fig. 3 ist eine weitere Ausführungsform einer erfindungsgemäßen Auftragsvorrichtung dargestellt, welche im Wesentlichen der Auftragsvorrichtung gemäß Fig. 1 und 2 entspricht. Daher sind in Fig. 3 analoge Teile mit gleichen Bezugszeichen versehen wie in Fig. 1, jedoch ergänzt um den Kleinbuchstaben "b" anstelle von "a". Darüber hinaus wird die Ausführungsform gemäß Fig. 3 im Folgenderi nur insoweit beschrieben werden, als sie sich von der Ausführungsform gemäß Fig. 1 und 2 unterscheidet, auf deren Beschreibung hiermit ansonsten ausdrücklich verwiesen sei.

Die Auftragsvorrichtung 10b gemäß Fig. 3 ist im Unterschied zur Auftragsvorrichtung 10a gemäß Figuren 1 und 2 als Freistrahl-Düsenauftragswerk ausgebildet. Hierzu ist das an der Basisplatte 22b der ersten Funktionseinheit 12b befestigte Ansatzelement 40b an seinem dem Untergrund U zugewandten freien Ende als Düsenlippe 70b ausgebildet. Zum anderen umfasst die zweite Funktionseinheit 18b ein Düsenlippenelement 72b, das über ein Klingenelement 50b und die Stellvorrichtung 52 an dem mit dem Tragbalken 14 verbundenen Teil 20 befestigt ist. Die Düsenlippen 70b und 72b begrenzen gemeinsam einen Düsenkanal 74b, durch welchen das Auftragsmedium 28 im freien Strahl als Auftragsschicht 54 an den Untergrund U abgegeben wird.

Die Umrüstung von der SDTA-Auftragsvorrichtung 10a gemäß Figuren 1 und 2 zur Freistrahl-Düsenauftragsvorrichtung 10b gemäß Fig. 3 kann durch einfachen Austausch der SDTA-Funktionseinheiten 12a und 18a gegen die Freistrahl-Funktionseinheiten 12b und 18b erfolgen. Hierzu ist es zum einen erforderlich, die erste SDTA-Funktionseinheit 12a vom Tragbalken 14 abzuschwenken und aus dem Scharnier 16 auszuhängen, statt dieser die erste Freistrahl-Funktionseinheit 12b in das Scharnier 16 einzuhängen, anschließend gegen den Tragbalken anzuschwenken und bei 62b an diesem zu verankern. Zum anderen braucht lediglich die Rakeleinrichtung 18a nach Lösen der Stellvorrichtung 52 von dem am Tragbalken 14 befestigten Element 20 abgenommen und gegen die Düsenlippenanordnung 18b ausgetauscht zu werden.

Ferner sei darauf hingeweisen, dass sich die erste SDTA-Funktionseinheit 1 2a und die erste Freistrahl-Funktionseinheit 12b in ihrem Aufbau lediglich bezüglich der Gestalt der Elemente 40a bzw. 40b unterscheiden.

In Fig. 4 ist eine weitere Ausführungsform einer erfindungsgemäßen Auftragsvorrichtung dargestellt, welche im Wesentlichen den vorstehend erläuterten Auftragsvorrichtungen entspricht. Daher sind in Fig. 4 analoge Teile mit gleichen Bezugszeichen versehen wie in Fig. 1, jedoch ergänzt um den Kleinbuchstaben "c" anstelle von "a". Darüber hinaus wird die Ausführungsform gemäß Fig. 4 im Folgenden nur insoweit beschrieben werden, als sie sich von den vorstehend erläuterten Ausführungsformen unterscheidet, auf deren Beschreibung hiermit ansonsten ausdrücklich verwiesen sei.

Bei der Ausführungsform gemäß Fig. 4 ist die Auftragsvorrichtung 10c als Auftragsvorrichtung mit langer Einwirkzeit (LDTA - long dwell time applicator) ausgebildet. Dabei umfasst die erste Funktionseinheit 12b ein Einzeldüsen-Auftragswerk, bei welchem das Auftragsmedium 28 mittels einer Mehrzahl von in Querrichtung Q nebeneinander am Verteilrohr 24c angeordneten Einzeldüsen 80c als Sprühstrahl auf den Untergrund U aufgebracht wird. Die in Laufrichtung L des Untergrunds U stromabwärts der ersten Funktionseinheit 12c angeordnete zweite Funktionseinheit 18c ist in dem in Fig. 4 dargestellten Ausführungsbeispiel wiederum als Rakelvorrichtung 42c ausgebildet, welche die auf den Untergrund U aufgebrachte Schicht 54 von Auftragsmedium fertigdosiert und egalisiert.

Im Unterschied zu den vorstehend erläuterten Ausführungsbeispielen weist die Basisplatte 22c der ersten Funktionseinheit 12c keine Durchbrechungen auf. Sie ist allerdings als Abdeckplatte für die bei der SDTA-Auftragsvorrichtung 10a und der Freistrahl-Düsenauftragsvorrichtung 10b die Ausgleichskammer 32a bzw. 32b seitens des Tragbalkens 14 begrenzenden Flächenabschnitte 31 ausgebildet und schützt diese vor Verunreinigung durch antrocknendes Auftragsmedium 28.

Gemäß dem in Fig. 5 dargestellten Ausführungsbeispiel kann die Vorrichtung 10d auch lediglich zum Dosieren oder/und Egalisieren einer Schicht 54 von Auftragsmedium 28 dienen, welche an einer in Laufrichtung L des Untergrunds U stromaufwärts der Vorrichtung 10d auf den Untergrund U aufgebracht worden ist. In diesem Fall umfasst die erste Funktionseinheit 12d lediglich eine Abdeckplatte 22d, während die zweite Funktionseinheit 18d wiederum eine Rakeleinrichtung 42d aufweist.

## Patentansprüche

1. Vorrichtung (10a; 10b, 10c, 10d) zum Auftragen eines flüssigen oder pastösen Auftragsmediums (28) auf einen laufenden Untergrund (U),
wobei der Untergrund bei direktem Auftrag die Oberfläche einer Materialbahn, insbesondere aus Papier oder Karton, und bei indirektem Auftrag die Oberfläche eines Übertragselements, vorzugsweise einer Übertragswalze, ist, welches das Auftragsmedium dann an die Oberfläche der Materialbahn überträgt,
die Auftragsvorrichtung umfassend:
eine Funktionseinheit (12a; 12b, 12c, 12d), welche an einer übergeordneten Tragkonstruktion (14) oder einem an dieser befestigten Teil schwenkbar angelenkt ist, wobei an der Funktionseinheit (12a; 12b, 12c) ein Verteilkanal (26a, 26c) vorgesehen ist und der Verteilkanal (26a, 26c) eine Mehrzahl Übertrittsöffnungen (34a) oder Einzeldüsen (80c) enthält.

2. Auftragsvorrichtung nach Anspruch 1,
**dadurch gekennzeichnet, dass** der Verteilkanal (26a, 26c) eine längliche, vorzugsweise im Wesentlichen rechteckige, Querschnittsfläche aufweist.

3. Auftragsvorrichtung nach Anspruch 1 oder 2,
**dadurch gekennzeichnet, dass** unterhalb der Funktionseinheit (12a; 12b, 12c) eine Ablaufrinne (56) angeordnet ist.

4. Auftragsvorrichtung nach einem der Ansprüche 1 bis 3,
**dadurch gekennzeichnet, dass** die Funktionseinheit (12a; 12b, 12c) an der übergeordneten Tragkonstruktion (14) oder dem an dieser befestigten Teil verankerbar ist.

5. Auftragsvorrichtung nach einem der Ansprüche 1 bis 4,
**dadurch gekennzeichnet, dass** eine Schwenkantriebsvorrichtung (64) vorgesehen ist zum Verschwenken der Funktionseinheit (12a, b, c) relativ zu der übergeordneten Tragkonstruktion (14).

6. Auftragsvorrichtung nach Anspruch 5,
**dadurch gekennzeichnet, dass** die Schwenkantriebsvorrichtung (64) ein motorisch antreibbares Spindelhubwerk umfasst.

7. Auftragsvorrichtung nach einem der Ansprüche 1 bis 6,
**dadurch gekennzeichnet, dass** wenigstens ein Endanschlag (66) vorgesehen ist zur Begrenzung der Schwenkbewegung der Funktionseinheit (12a; 12b).

8. Auftragsvorrichtung nach einem der Ansprüche 1 bis 7,
**dadurch gekennzeichnet, dass** an der übergeordneten Tragkonstruktion oder dem an dieser befestigten Teil (20) eine weitere Funktionseinheit (18a; 18b) angeordnet ist.

9. Auftragsvorrichtung nach Anspruch 8,
**dadurch gekennzeichnet, dass** die weitere Funktionseinheit (1 8a) eine Rakeleinrichtung (42a) zum Dosieren oder/und Egalisieren der auf den Untergrund (U) aufgebrachten Schicht (54) von Auftragsmedium (28) umfasst.

10. Auftragsvorrichtung nach Anspruch 8 oder 9,
**dadurch gekennzeichnet, dass** die weitere Funktionseinheit (18a) zusammen mit der einen Funktionseinheit (12a) die Auftragskammer (44a) eines Auftragswerks mit kurzer Einwirkzeit bildet.

11. Auftragsvorrichtung nach Anspruch 8,
**dadurch gekennzeichnet, dass** die weitere Funktionseinheit (18b) zusammen mit der einen Funktionseinheit (12b) die Abgabedüse (74b) eines Freistrahl-Düsenauftragswerks bildet.

12. Auftragsvorrichtung nach einem der Ansprüche 1 bis 11,
**dadurch gekennzeichnet, dass** die eine Funktionseinheit (12a, 12b) gegen eine Funktionseinheit (12d) austauschbar ist, welche lediglich eine Abdeckung der die Ausgleichskammer (32a) begrenzenden Wandungsteile (31) der übergeordneten Tragkonstruktion (14) oder des an dieser befestigten Teils bildet.

13. Auftragsvorrichtung nach einem der Ansprüche 1 bis 12,
**dadurch gekennzeichnet, dass** die eine Funktionseinheit (12a, 12b) gegen eine Funktionseinheit (12c) austauschbar ist, welche einen Verteilkanal (26c) zum Zuführen von Auftragsmedium (28) und eine Mehrzahl von in Querrichtung (Q) des Untergrundes (U) verteilt angeordneten Einzeldüsen (80c) zur Abgabe des Auftragsmediums (28) an den Untergrund (U) umfasst.

14. Auftragsvorrichtung nach Anspruch 10 und 11
**dadurch gekennzeichnet, dass**
die Funktionseinheit (12a, 12b) eine Ausgleichskammer (32a, 32b) aufweist, welche mit dem Verteilkanal (26a, 26b) über die Mehrzahl von in Querrichtung (Q) des Untergrundes (U) verteilt angeordneten Übectrittsöffnungen (34a) in Verbindung steht, wobei die Ausgleichskammer (32a, 32b) von einer ersten Begrenzungswand (31) von der übergeordneten Tragkonstruktion (14) und eine zweite Begrenzungswand (30a) von der Funktionseinheit (12a, 12b) gebildet ist und beide Begrenzungswände (31, 30a) die Ausgleichskammer (32a, 32b) bilden.

## Claims

1. Device (10a; 10b, 10c, 10d) for applying a liquid or pasty application medium (28) to a moving substrate (U),
the substrate, in the case of direct application, being the surface of a material web, in particular of paper or board, and, in the case of indirect application, being the surface of a transfer element, preferably a transfer roll, which then transfers the application medium to the surface of the material web,
the application device comprising:
a functional unit (12a; 12b, 12c, 12d) which is attached such that it can be pivoted to a superior load-bearing structure (14) or to a part fixed to the latter, a distribution duct (26a, 26c) being provided on the functional unit (12a; 12b, 12c) and the distribution duct (26a, 26c) containing a plurality of overflow openings (34a) or individual nozzles (80c).

2. Application device according to Claim 1, **characterized in that** the distribution duct (26a, 26c) has an elongated, preferably substantially rectangular, cross-sectional area.

3. Application device according to Claim 1 or 2, **characterized in that** a drainage channel (56) is arranged underneath the functional unit (12a; 12b, 12c).

4. Application device according to one of Claims 1 to 3, **characterized in that** the functional unit (12a; 12b, 12c) can be anchored on the superior load-bearing structure (14) or the part fixed to the latter.

5. Application device according to one of Claims 1 to 4, **characterized in that** a pivoting drive device (64) is provided in order to pivot the functional unit (12a, b, c) relative to the superior load-bearing structure (14).

6. Application device according to Claim 5, **characterized in that** the pivoting drive device (64) comprises a motor-driven spindle lifting mechanism.

7. Application device according to one of Claims 1 to 6, **characterized in that** at least one end stop (66) is provided in order to limit the pivoting movement of the functional unit (12a; 12b).

8. Application device according to one of Claims 1 to 7, **characterized in that** a further functional unit (18a; 18b) is arranged on the superior load-bearing structure or the part (20) fixed to the latter.

9. Application device according to Claim 8, **characterized in that** the further functional unit (18a) comprises a doctor device (42a) for metering and/or equalizing the layer (54) of application medium (28) applied to the substrate (U).

10. Application device according to Claim 8 or 9, **characterized in that** the further functional unit (18a), together with the one functional unit (12a), forms the application chamber (44a) of an applicator having a short action time.

11. Application device according to Claim 8, **characterized in that** the further functional unit (18b), together with the one functional unit (12b), forms the discharge nozzle (74b) of a free jet nozzle applicator.

12. Application device according to one of Claims 1 to 11, **characterized in that** the one functional unit (12a, 12b) can be replaced by a functional unit (12d) which merely forms a cover for the wall parts (31) of the superior load-bearing structure (14) or the part fixed to the latter which delimit the equalization chamber (32a).

13. Application device according to one of Claims 1 to 12, **characterized in that** the one functional unit (12a, 12b) can be replaced by a functional unit (12c) which comprises a vertical duct (26c) for supplying application medium (28) and a plurality of individual nozzles (80c) arranged distributed in the transverse direction (Q) of the substrate (U) in order to discharge the application medium (28) onto the substrate (U).

14. Application device according to Claim 10 and 11, **characterized in that** the functional unit (12a, 12b) has an equalization chamber (32a, 32b) which is connected to the distribution duct (26a, 26b) via the plurality of overflow openings (34a) arranged distributed in the transverse direction (Q) of the substrate (U), the equalization chamber (32a, 32b) being formed by a first boundary wall (31) of the superior load-bearing structure (14) and a second boundary wall (30a) of the functional unit (12a, 12b), and the two boundary walls (31, 30a) forming the equalization chamber (32a, 32b).

## Revendications

1. Dispositif (10a ; 10b, 10c, 10d) pour l'application d'un produit d'enduction liquide ou pâteux (28) sur un subjectile en mouvement (U),
dans lequel le subjectile, lors d'une application directe, est la surface d'une bande de matériau, notamment en papier ou en carton, et lors d'une application indirecte, est la surface d'un élément de transfert, de préférence un rouleau de transfert, qui transfère alors le produit d'enduction sur la surface de la bande de matériau,
le dispositif d'enduction comprenant :
une unité fonctionnelle (12a ; 12b, 12c, 12d) qui est articulée de manière pivotante à une construction de support (14) placée au-dessus ou à une pièce fixée à celle-ci, un de distribution (26a, 26c) étant prévu sur l'unité fonctionnelle (12a ; 12b, 12c) et le conduit de distribution (26a, 26c) contenant une pluralité d'ouvertures de passage (34a) ou de buses individuelles (80c).

2. Dispositif d'enduction selon la revendication 1,
**caractérisé en ce que** le conduit de distribution (26a, 26c) présente une surface en section transversale allongée, de préférence essentiellement rectangulaire.

3. Dispositif d'enduction selon la revendication 1 ou 2, **caractérisé en ce qu'**une rigole d'écoulement (56) est disposée en dessous de l'unité fonctionnelle (12a ; 12b, 12c).

4. Dispositif d'enduction selon l'une quelconque des revendications 1 à 3,
**caractérisé en ce que** l'unité fonctionnelle (12a ; 12b, 12c) peut être ancrée à la construction de support (14) placée au-dessus ou à la pièce fixée à celle-ci.

5. Dispositif d'enduction selon l'une quelconque des revendications 1 à 4,
**caractérisé en ce qu'**il est prévu un dispositif d'entraînement de pivotement (64) pour faire pivoter l'unité fonctionnelle (12a,b,c) par rapport à la construction de support (14) placée au-dessus.

6. Dispositif d'enduction selon la revendication 5,
**caractérisé en ce que** le dispositif d'entraînement de pivotement (64) comprend un mécanisme de levage à broche pouvant être entraîné par un moteur.

7. Dispositif d'enduction selon l'une quelconque des revendications 1 à 6,
**caractérisé en ce qu'**il est prévu au moins une butée de fin de course (66) pour limiter le mouvement de pivotement de l'unité fonctionnelle (12a ; 12b).

8. Dispositif d'enduction selon l'une quelconque des revendications 1 à 7,
**caractérisé en ce qu'**une unité fonctionnelle supplémentaire (18a; 18b) est disposée sur la construction de support placée au-dessus ou sur la pièce (20) fixée à celle-ci.

9. Dispositif d'enduction selon la revendication 8,
**caractérisé en ce que** l'unité fonctionnelle supplémentaire (18a) comprend un dispositif de raclage (42a) pour doser et/ou égaliser la couche (54) de produit d'enduction (28) appliquée sur le subjectile (U).

10. Dispositif d'enduction selon la revendication 8 ou 9, **caractérisé en ce que** l'unité fonctionnelle supplémentaire (18a) forme, conjointement avec la première unité fonctionnelle (12a), la chambre d'enduction (44a) d'un mécanisme d'enduction de temps d'action court.

11. Dispositif d'enduction selon la revendication 8,
**caractérisé en ce que** l'unité fonctionnelle supplémentaire (18b) forme, conjointement avec la première unité fonctionnelle (12b), la buse de distribution (74b) d'un mécanisme d'enduction à buse à jet libre.

12. Dispositif d'enduction selon l'une quelconque des revendications 1 à 11,
**caractérisé en ce que** la première unité fonctionnelle (12a, 12b) peut être remplacée par une unité fonctionnelle (12d) qui forme seulement un recouvrement des parties de paroi (31), limitant la chambre de compensation (32a), de la construction de support (14) placée au-dessus ou de la pièce fixée à celle-ci.

13. Dispositif d'enduction selon l'une quelconque des revendications 1 à 12,
**caractérisé en ce que** la première unité fonctionnelle (12a, 12b) peut être remplacée par une unité fonctionnelle (12c) qui comprend un conduit de distribution (26c) pour l'apport de produit d'enduction (28) et une pluralité de buses individuelles (80c) réparties dans la direction transversale (Q) du subjectile (U) pour apporter le produit d'enduction (28) sur le subjectile (U).

14. Dispositif d'enduction selon la revendication 10 ou 11,
**caractérisé en ce que**
l'unité fonctionnelle (12a, 12b) présente une chambre de compensation (32a, 32b) qui est en liaison avec le conduit de distribution (26a, 26b) par le biais de la pluralité d'ouvertures de passage (34a) réparties dans la direction transversale (Q) du subjectile (U), la chambre de compensation (32a, 32b) étant formée par une première paroi de limitation (31) de la construction de support (14) placée au-dessus et une deuxième paroi de limitation (30a) de l'unité fonctionnelle (12a, 12b), et les deux parois de limitation (31, 30a) formant la chambre de compensation (32a, 32b).
